# EUROPÄISCHE PATENTSCHRIFT

(11) **EP 0 537 321 B1**
(45) Veröffentlichungstag und Bekanntmachung des Hinweises auf die Patenterteilung: **28.06.1995**
(21) Anmeldenummer: 92909916.6
(22) Anmeldetag: 29.04.1992
(51) Int. Cl.: A47B 88/04

(54) **BREMSEINRICHTUNG FÜR SCHUBLADEN**
BRAKING DEVICE FOR DRAWERS
MECANISME DE FREINAGE POUR TIROIRS

(30) Priorität: 02.05.1991 AT 913/91
(43) Veröffentlichungstag der Anmeldung: 21.04.1993
(73) Patentinhaber: Julius Blum Gesellschaft m.b.H., 6973 Höchst (AT)
(72) Erfinder: RÖCK, Erich, A-6973 Höchst (AT); DUBACH, Fredi, CH-8345 Adetswil (CH)
(74) Vertreter: Hofinger, Engelbert, DDr.
(86) Internationale Anmeldenummer: AT9200063
(87) Internationale Veröffentlichungsnummer: WO9219131

(56) Entgegenhaltungen:
- DE-A- 2 421 657
- DE-A- 4 028 878
- DE-U- 8 908 642

## Beschreibung

Die Erfindung bezieht sich auf eine Bremseinrichtung für Schubladen, die nur in einer vorbestimmten Stellung der Schublade, vorzugsweise der voll eingeschobenen Stellung wirksam wird, wobei die Schublade in einer Ausziehführungsgarnitur mit einer schubladenseitigen Ausziehschiene, einer korpusseitigen Tragschiene und dazwischen ablaufenden Laufrollen od. dgl., an jeder Seite der Schublade, geführt ist, mit einem oder mehreren Bremsbacken, die an einem beim Einschieben der Schublade relativ zu ihnen bewegten Teil angreifen.

Eine Bremseinrichtung dieser Art ist in der DE-A1-37 16 923 beschrieben. Ihre Aufgabe ist es zu verhindern, daß die Schubladen bei sehr leichtgängigen Ausziehführungen zu kräftig in den Möbelkorpus geschoben werden, und insbesondere soll verhindert werden, daß eine in den Möbelkorpus eingeschobene Schublade durch übermäßigen Schwung wieder aus dem Möbelkorpus herausrollt.

Aufgabe der Erfindung ist es, eine Bremseinrichtung dieser Art zu verbessern. Die Lösung des Aufgabe besteht nach der Erfindung darin, daß der oder die Bremsbacken, die an mindestens einer an sich bekannten am Möbelkorpus oder an der Schublade befestigten Bremsschiene angreifen, in der Verschieberichtung der Schublade sowohl relativ zur Schublade als auch relativ zum Möbelkorpus bewegbar und über eine Feder mit der Bremsschiene mittelbar oder unmittelbar verbunden sind, wobei ein Anschlag an der Schublade oder am Möbelkorpus oder eine Laufrolle die Bremsbacken entgegen der Federwirkung bewegt.

Vorteilhaft ist vorgesehen, daß die zwei Bremsbacken, die von einem U-förmigen Träger gehalten sind, einen Steg einer Schiene zangenförmig umfassen oder zwischen zwei Stegen verspreizbar sind.

Eine besonders gute Bremswirkung wird dadurch erzielt, daß die Bremsbacken mittels eines Kniehebelgelenks verbunden sind, wobei am Kniehebelgelenk ein von einer Feder, die sich am U-förmigen Träger abstützt, beaufschlagter Stempel angelenkt ist, auf den der Anschlag auftrifft.

Weitere Merkmale der Erfindung sind Gegenstand der übrigen abhängigen Ansprüche.

Die Fig. 1 zeigt einen Querschnitt durch einen Korpus und eine Schublade, die Fig. 2 zeigt einen Längsschnitt durch einen Korpus und eine Schublade, wobei die Anordnung der erfindungsgemäßen Bremseinrichtung gezeigt ist, die Fig. 3 bis 6 zeigen gleiche Ansichten wie die Fig. 1 und 2, wobei weitere Anordnungen der Bremseinrichtung eingezeichnet sind, die Fig. 7 bis 20 zeigen je einen Aufriß und ein Schaubild eines Ausführungsbeispieles der erfindungsgemäßen Bremseinrichtung und die Fig. 21 und 22 zeigen Schaubilder von zwei weiteren Ausführungsbeispielen der Erfindung.

Wie aus den Fig. 1 bis 6 ersichtlich, kann die erfindungsgemäße Bremseinrichtung 1 sowohl unterhalb des Schubladenbodens 2 als auch an der Korpusseitenwand 3 montiert sein. Befindet sich die Bremseinrichtung 1 an der Korpusseitenwand 3, so kann sie entweder unterhalb oder oberhalb der korpusseitigen Tragschiene 4 direkt an der Korpusseitenwand 3 befestigt sein, oder sie kann auch wie aus dem Ausführungsbeispiel der Fig. 1 und 2 ersichtlich, in die Tragschiene 4 integriert sein, wobei das hintere Ende der Tragschiene 4 die Schiene 5 der Bremseinrichtung bildet.

In den gezeigten Ausführungsbeispielen sind die wesentlichen Funktionsteile der Bremseinrichtung nämlich die Schiene 5 und die Bremsbacken 6 korpusseitig gelagert, während der Anschlag 7 an der Schublade befestigt ist. Eine Umkehrung wäre jedoch möglich. Im Ausführungsbeispiel nach den Fig. 7 und 8 bildet der hintere Teil der Tragschiene 4 die Schiene 5 der Bremseinrichtung. Innerhalb der Schiene 5 ist verschiebbar ein U-förmiger Träger 8 angeordnet, der die Bremsbacken 6 trägt. Der U-förmige Träger 8 wird von einer Druckschraube 9 beaufschlagt, die den U-förmigen Träger 8 entgegen der Einschubrichtung der Schublade drückt. An ihren freien Enden weisen die Arme 10 des U-förmigen Trägers, die die Bremsbacken 6 tragen, Schrägflächen 11 auf, die zum Inneren des U-förmigen Trägers 8 konvergieren. Wird die Schublade in den Möbelkorpus eingeschoben, trifft die hintere Laufrolle 12 der Schublade, die den Anschlag bildet, auf die Schrägflächen 11 des U-förmigen Trägers 8. Der U-förmige Träger 8 wird entgegen den Druck der Feder 9 nach hinten verschoben und gleichzeitig werden die Arme 10 verspreizt. Dadurch kommen die Bremsbacken 6 an den Stegen 5' der Schiene 5 zum Anliegen und die Bewegung der Schublade wird abgebremst.

Die Bremseinrichtung 1 nach dem Ausführungsbeispiel nach den Fig. 9 und 10 ist vorteilhaft an der Korpusseitenwand 3 neben der Tragschiene 4 angeordnet.

Wiederum ist ein U-förmiger Träger 8 vorgesehen, der in einer Schiene 5 mit U-förmigen Querschnitt geführt ist. der U-förmige Träger 8, der die Bremsbacken 6 trägt, ist mittels einer Zugfeder 13 mit der Schiene 5 verbunden. Der Schublade zugewandt weist ein Arm 10 des U-förmigen Trägers einen Anschlagwinkel 14 auf, auf den der Anschlag 7 der Schublade auftrifft.

Zwischen den beiden Armen 10 ist eine Bremsnocke 15 gelagert. An der Bremsnocke 15 ist ein pendelartiger Arm 16 mit einem Schwungkörper 17 angeformt. Der Nocken 15 lagert zwischen kreisbogenförmigen Ausnehmungen 18 in den Armen 10.

Trifft der Anschlag 7 auf den Anschlagwinkel 14 wird der U-förmige Träger 8 entgegen der Wirkung der Feder 13 ruckartig nach hinten bewegt. Dadurch schlägt der pendelförmige Arm 16 in der Richtung des Pfeiles aus. Durch die Schwenkbewegung des Hebels 16 wird die Nocke 15 verdreht und die Arme 10 werden gespreizt, wodurch die Bremsbacken 6 an die Stege 5' der Schiene 5 gepreßt werden und die Bremswirkung eintritt.

Im Ausführungsbeispiel nach den Fig. 11 und 12 sind in der Schiene 5 zwei Keilstücke 18 gelagert, die die Bremsbacken 6 tragen. Die Keilflächen 19 der Keilstücke 18 sind zueinander gerichtet.

Das hintere Keilstück 18 wird von einer Druckfeder 20 beaufschlagt, die dieses Keilstück 18 entgegen der Einschubrichtung der Schublade drückt und das in bezug auf die Schublade vordere Keilstück 18 hängt an einer Zugfeder 21.

Das vordere Keilstück 18 ist mit einem federnden Lappen 22 versehen, der auf die Keilfläche 19 des anderen Keilstückes 18 drückt und der die Spreizwirkung erhöht. Diese Spreizwirkung kann nochmals dadurch erhöht werden, daß zwischen dem federnden Lappen 22 und dem Keilstück 18, an dem dieser angeformt ist, eine weitere Druckfeder 23 angeordnet ist.

Trifft der Anschlag 7 der Schublade bei der Einschubbewegung auf das vordere Keilstück 18, so wird dieses nach hinten bewegt, bis es auf das hintere Keilstück auftrifft. Die Bewegung des vorderen Keilstückes 18 wird dabei durch die Feder 21 abgebremst. Treffen die Keilstücke 18 aufeinander, werden sie an ihren Keilflächen 19 zueinander verschoben, da die Feder 20 die weitere Bewegung der Keilstücke 18 mindert bzw. vermindert. Durch die Wirkung der Keilflächen 19 werden die Keilstücke 18 und die Bremsbeläge 6 an die Schienenstege 5' gepreßt, worauf wiederum die Bremswirkung eintritt.

Im Ausführungsbeispiel nach den Fig. 13 und 14 ist wiederum ein U-förmiger Träger 8 vorgesehen. Zwischen den Armen 10 des U-förmigen Trägers 8 befindet sich ein Spreizschuh 24 mit Keilflächen 25. Der U-förmige Träger 8 ist wiederum mittels einer Feder 26 mit der Schiene 5 verbunden.

Wenn die Schublade 5 nach hinten geschoben wird, trifft der Anschlag 7 auf den Spreizschuh 24 und zwar tritt in eine Ausnehmung 27 ein. Der Spreizschuh 24 wird entgegen der Wirkung der Feder 28 nach rechts bewegt und ebenso der U-förmige Träger 8. Die Bewegung des U-förmigen Trägers 8 wird jedoch durch die Feder 26 behindert, sodaß sich der Spreizschuh 24 weiterbewegt, als der U-förmige Träger 8. Dadurch werden die Arme 10 gespreizt und die Bremsbacken 6 drücken an die Stege 5' der Schiene 5.

Im Ausführungsbeispiel nach den Fig. 15 und 16 ist wiederum ein U-förmiger Träger 8 vorgesehen, wobei jedoch die Arme 10 an durch einen kniehebelartigen Bügel 29 verbunden sind. Im Ausführungsbeispiel ist der Bügel 29 einstückig mit dem U-förmigen Träger 8 geformt. Der U-förmige Träger 8 ist wiederum mittels einer Schraube 26 mit der Schiene 5 verbunden. In seinem Mittelsteg 8' weist der U-förmige Träger eine Ausnehmung 30 auf. Wird die Schublade geschlossen, wird der Anschlag 7 durch die Ausnehmung 30 hindurchbewegt und stößt schließlich am Bügel 29 an. Dadurch, daß der innere Teil des Bügels 29 nach rechts bewegt wird, tritt die Kniehebelwirkung ein und die Arme 10 werden nach außen gedrückt. Die Bremsbeläge 6 treffen wiederum auf die Stege 5'. Im Ausführungsbeispiel nach den Fig. 17 und 18 ist zwischen den Armen 10 des U-förmigen Trägers 8 ein echtes Kniehebelgelenk 31 angeordnet. Die beiden Gelenkhebel 32 des Kniehebelgelenks 32 lagern einerseits auf an den Armen 10 angeformten Sockeln 33 und andererseits auf einem mittigen Stempel 34. Der Stempel 34 wird von einer Druckfeder 35, die sich am U-förmigen Träger 8 abstützt, beaufschlagt. Eine Zugfeder 26 verbindet wiederum den U-förmigen Träger 8 mit der Schiene 5.

Wird die Schublade geschlossen, trifft der Anschlag 7 auf den Stempel 34 auf und drückt diesen gegen den Druck der Feder 35 nach rechts. Durch die Spreizwirkung des Kniehebelgelenkes 31 werden die Arme 10 nach außen gepreßt und die Bremsbacken 6 drücken auf die Stege 5' der Schiene 5.

Im Ausführungsbeispiel nach den Fig. 19 und 20 ist wiederum ein Kniehebelgelenk 31 zwischen den beiden Armen 10 angeordnet. Die Wirkung des Kniehebelgelenkes ist in diesem Fall jedoch degressiv. Das mittlere Gelenk des Kniehebelgelenkes 31 lagert wiederum auf einen Stempel 34, der von einer Feder 35, die sich am U-förmigen Träger 8 abstützt, beaufschlagt wird. Zum Unterschied vom Ausführungsbeispiel nach den Fig. 17 und 18, in dem der U-förmige Träger 8 innerhalb einer Schiene 5 mit U-Profil geführt ist, umfassen im Ausführungsbeispiel nach den Fig. 19 und 20 die Arme 10 mit ihren Bremsbacken 6 einen Steg 5' einer L-förmigen Schiene 5.

Trifft der Anschlag 7 bei der Einschubbewegung der Schublade auf den Stempel 34, wird das mittlere Gelenk des Kniehebelgelenkes 31 nach rechts bewegt und die Arme 10 werden zangenartig zusammengedrückt, um den Steg 5' der Schiene 5 zu umfassen. Die Wirkung des Kniehebelgelenkes 31 ist dabei jedoch degressiv, d. h. je weiter der Stempel 34 in bezug auf den U-förmigen Träger 8 nach rechts bewegt wird, desto schwächer wird die Anpreßkraft der Bremsbacken 6 an den Steg 5' sein.

Der U-förmige Träger ist wiederum über eine Schraube 26 mit der Schiene 5 verbunden.

Wie im Ausführungsbeispiel nach der Fig. 21 werden die Schenkel 10 des U-förmigen Trägers 8 durch einen Bügel 38 miteinander verbunden. Trifft der Anschlag 7 aus der Richtung des Pfeiles S kommend mittig auf dem Bügel auf, werden die Bremsbacken 6 zusammengepreßt und klemmen den Steg 5' der Schiene 5.

Im Ausführungsbeispiel nach der Fig. 22 ist der U-förmige Träger mit einem zusätzlichen Arm 40 versehen. Auf diesem Arm 40 lagert eine Nocke 36, die mit einem Hebel 37 drehfest verbunden ist.

Wenn der Anschlag 7 aus der Richtung des Pfeiles S kommend auf den Hebel 37 auftrifft, bewegt sich dieser im Gegenuhrzeigersinn und die Nocke 36 drückt den Arm 10, an dem sie anliegt, zum anderen Arm 10, wodurch wiederum der Steg 5' der Schiene 5 geklemmt wird.

Auch in den beiden zuletzt beschriebenen Ausführungsbeispielen sind die U-förmigen Träger mittels einer Zugfeder, die an Lagerstellen 39 eingehängt ist, mit den Schienen 5 verbunden.

## Patentansprüche

1. Bremseinrichtung für Schubladen, die nur in einer vorbestimmten Stellung der Schublade, vorzugsweise der voll eingeschobenen Stellung wirksam wird, wobei die Schublade in einer Ausziehführungsgarnitur mit einer schubladenseitigen Ausziehschiene, einer korpusseitigen Tragschiene (4) und dazwischen ablaufenden Laufrollen (12) od. dgl., an jeder Seite der Schublade, geführt ist, mit einem oder mehreren Bremsbacken (6), die an einem beim Einschieben der Schublade relativ zu ihnen bewegten Teil angreifen, dadurch gekennzeichnet, daß der oder die Bremsbacken (6), die an mindestens einer an sich bekannten am Möbelkorpus oder an der Schublade befestigten Bremsschiene (5) angreifen, in der Verschieberichtung der Schublade sowohl relativ zur Schublade als auch relativ zum Möbelkorpus bewegbar und über eine Feder (26, 9, 13, 20, 21) mit der Bremsschiene (5) mittelbar oder unmittelbar verbunden sind, wobei ein Anschlag (7) an der Schublade oder am Möbelkorpus oder eine Laufrolle (12) die Bremsbacken (6) entgegen der Federwirkung bewegt.

2. Bremseinrichtung nach Anspruch 1, dadurch gekennzeichnet, daß die zwei Bremsbacken (6), die von einem U-förmigen Träger (8) gehalten sind, einen Steg (5') einer Schiene (5) zangenförmig umfassen oder zwischen zwei Stegen (5') verspreizbar sind.

3. Bremseinrichtung nach Anspruch 2, dadurch gekennzeichnet, daß die Bremsbacken (6) mittels eines Kniehebelgelenks (29, 31) verbunden sind.

4. Bremseinrichtung nach Anspruch 2, dadurch gekennzeichnet, daß die Arme des U-förmigen Trägers (8) innen zum Bügelrücken konvergierende Schrägflächen aufweist, zwischen die der Anschlag fährt.

5. Bremseinrichtung nach Anspruch 4, dadurch gekennzeichnet, daß der Anschlag (7) von einer Laufrolle gebildet wird, und daß die Schiene (5) Teil einer Ausziehschiene oder Tragschiene (4) ist.

6. Bremseinrichtung nach Anspruch 4, dadurch gekennzeichnet, daß im U-förmigen Träger (8) ein Spreizschuh (24) angeordnet ist, an dem der Anschlag (7) anschlägt.

7. Bremseinrichtung nach Anspruch 2, dadurch gekennzeichnet, daß zwischen den Armen (10) des U-förmigen Trägers (8) ein Spreiznocken (15) angeordnet ist, an dem ein fliehkraftaktivierbarer, pendelartiger Arm (16) angeformt oder befestigt ist.

8. Bremseinrichtung nach Anspruch 1, dadurch gekennzeichnet, daß die Bremsbacken (6) auf zwei zueinandergerichteten Keilstücken (18) angeordnet sind, die in einer U-Schiene (5) geführt sind.

9. Bremseinrichtung nach Anspruch 8, dadurch gekennzeichnet, daß ein Keilstück (18) mit einer Zugfeder (21) verbunden ist und das andere Keilstück (18) von einer Druckfeder (20) beaufschlagt wird.

10. Bremseinrichtung nach Anspruch 8 oder 9, dadurch gekennzeichnet, daß ein Keilstück (18) einen federnden Lappen (22) aufweist, der gegen das andere Keilstück (18) drückt.

11. Bremseinrichtung nach Anspruch 3, dadurch gekennzeichnet, daß am Kniehebelgelenk (31) ein von einer Feder (35), die sich am U-förmigen Träger (8) abstützt, beaufschlagter Stempel (34) angelenkt ist, auf den der Anschlag (7) auftrifft.

12. Bremseinrichtung nach mindestens einem der Ansprüche 1 bis 11, dadurch gekennzeichnet, daß die Bremsbacken (6) und die Schiene (5) am Möbelkorpus und der Anschlag (7) an der Schublade angeordnet ist.

13. Bremseinrichtung nach Anspruch 2, dadurch gekennzeichnet, daß an einem Arm (10) des U-förmigen Trägers (8) außen eine Nocke (36) anliegt, die mit einem Hebel (37) verbunden ist, an dem der Anschlag (7) anschlägt.

14. Bremseinrichtung nach Anspruch 2, dadurch gekennzeichnet, daß die Arme (10) des U-förmigen Trägers (8) von einem Bügel verbunden werden, auf dem der Anschlag (7) mittig auftrifft.

## Claims

1. Braking device for drawers, said braking device being effective only in one predetermined position of the drawer, preferably the completely slid-in position, where the drawer is guided in an extension guide fitting with a drawer-sided extension rail, a body-sided bearing rail (4), and rollers (12) or the like rolling between said rails, on each side of the drawer, with one or more brake shoes (6), which engage with a part moved relative to said brake shoes when the drawer is pushed, characterized in that the brake shoe or shoes (6), which engages (engage) with at least one rail brake (5) known per se, which is attached to the furniture body or to the drawer, can be moved in the sliding direction of the drawer both relative to the drawer and also relative to the furniture body and are connected directly or indirectly to the rail brake (5) by way of a spring (26, 9, 13, 20, 21), whereby a stop (7) at the drawer or at the furniture body or a roller (12) moves the brake shoes (6) counter to the spring action.

2. Braking device, as claimed in claim 1, characterized in that the two brake shoes (6) which are held by a U-shaped support (8) envelop like tongs a flange (5') of a rail (5) or can be spread apart between two flanges (5').

3. Braking device, as claimed in claim 2, characterized in that the brake shoes (6) are connected by means of a toggle joint (29, 31).

4. Braking device, as claimed in claim 2, characterized in that the arms of the U-shaped support (8) exhibit inclined planes which converge inwardly relative to the back of the bow and between which the stop moves.

5. Braking device, as claimed in claim 4, characterized in that the stop (7) is formed by a roller, and that the rail (5) is a part of the extension rail or the bearing rail (4).

6. Braking device, as claimed in claim 4, characterized in that an expansion shoe (24), against which the stop (7) strikes, is disposed in the U-shaped support (8).

7. Braking device, as claimed in claim 2, characterized in that a spreading cam (15), to which a pendulous arm (16) which can be activated through centrifugal force is attached or moulded, is disposed between the arms (10) of the U-shaped support (8).

8. Braking device, as claimed in claim 1, characterized in that the braking shoes (6) are disposed on two aligned wedge-formed parts (18) which are guided in a U-shaped rail (5).

9. Braking device, as claimed in claim 8, characterized in that a wedge-formed part (18) is connected to a tension spring (21) and the other wedge-formed part (18) is stressed by a compression spring (20).

10. Braking device, as claimed in claim 8 or 9, characterized in that a wedge-formed part (18) exhibits an elastic tongue (22) which pushes against the other wedge-formed part (18).

11. Braking device, as claimed in claim 3, characterized in that a ram (34) which is loaded by a spring (35), this being braced against a U-shaped support (8), and against which the stop (7) strikes, is hinged to a toggle joint (31).

12. Braking device, as claimed in any one of the claims 1 to 11, characterized in that the brake shoes (6) and the rail (5) are mounted on the furniture body and the stop (7) is mounted on the drawer.

13. Braking device, as claimed in claim 2, characterized in that a cam (36), which is connected to a lever (37) against which the stop (7) strikes, rests outwardly on an arm (10) of the U-shaped support (8).

14. Braking device, as claimed in claim 2, characterized in that the arms (10) of the U-shaped support (8) are connected by a bow, against the center of which the stop (7) strikes.

## Revendications

1. Dispositif de freinage pour tiroirs, qui ne devient actif que dans une position prédéterminée du tiroir, de préférence dans la position entièrement repoussée, le tiroir étant guidé de chaque côté du tiroir dans une garniture de guidage en extension avec un rail d'extension du côté du tiroir, un rail porteur (4) du côté du corps et des galets de roulement ou analogues se déplaçant entre les deux, avec une ou plusieurs mâchoires de freinage (6) qui s'engagent sur une partie mobile par rapport à elles lors de la rentrée du tiroir, caractérisé en ce que la ou les mâchoire(s) de freinage (6), qui s'engage(nt) sur au moins un rail de freinage (5) fixé de manière connue en soi au corps du meuble ou au tiroir, est/sont mobiles dans la direction de rentrée du tiroir à la fois par rapport au tiroir et par rapport au corps du meuble et est/sont reliée(s) par un ressort (26, 9, 13, 20, 21) au rail de freinage (5) de façon médiate ou immédiate, une butée (7) sur le tiroir ou le corps de meuble ou un galet de roulement (12) déplaçant les mâchoires de freinage (6) contre l'effet du ressort.

2. Dispositif de freinage selon la revendication 1, caractérisé en ce que les deux mâchoires de freinage (6), qui sont tenues par un support (8) en forme de U, entourent à la manière d'une pince une moulure (5') d'un rail ou peuvent s'écarter entre deux moulures (5').

3. Dispositif de freinage selon la revendication 2, caractérisé en ce que les mâchoires de freinage (6) sont reliées au moyen d'une articulation de genouillère (29, 31).

4. Dispositif de freinage selon la revendication 2, caractérisé en ce que les bras du support (8) en forme de U présentent à l'intérieur des surfaces inclinées convergeant vers la traverse de dos, surfaces entre lesquelles se déplace la butée.

5. Dispositif de freinage selon la revendication 4, caractérisé en ce que la butée (7) est formée d'un galet de roulement et en ce que le rail (5) fait partie d'un rail d'extension ou rail porteur (4).

6. Dispositif de freinage selon la revendication 4, caractérisé en ce que, dans le support (8) en forme de U, est placé un sabot d'écartement (24) contre lequel bute la butée (7).

7. Dispositif de freinage selon la revendication 2, caractérisé en ce qu'entre les bras (10) du support (8) en forme de U est placé un ergot d'écartement (15) sur lequel est formé ou fixé un bras (16) de type pendule activable par la force centrifuge.

8. Dispositif de freinage selon la revendication 1, caractérisé en ce que les mâchoires de freinage (6) sont placées sur deux coins (18) tournés l'un vers l'autre, qui sont guidés dans un rail en U (5).

9. Dispositif de freinage selon la revendication 8, caractérisé en ce qu'un coin (18) est relié à un ressort (21) travaillant en traction et l'autre coin (18) est mis sous charge par un ressort (20) travaillant en compression.

10. Dispositif de freinage selon la revendication 8 ou 9, caractérisé en ce qu'un coin (18) présente une patte (22) montée sur ressort qui appuie contre l'autre coin (18).

11. Dispositif de freinage selon la revendication 3, caractérisé en ce qu'un tampon (34) mis sous charge par un ressort (35), qui s'appuie sur le support (8) en forme de U, est articulé sur l'articulation de genouillère (31), tampon sur lequel arrive la butée (7).

12. Dispositif de freinage selon au moins l'une quelconque des revendications 1 à 11, caractérisé en ce que les mâchoires de freinage (6) et le rail (5) sont placés sur le corps de meuble et la butée (7) sur le tiroir.

13. Dispositif de freinage selon la revendication 2, caractérisé en ce qu'un ergot (36) repose à l'extérieur sur un bras (10) du support (8) en forme de U, lequel ergot est relié à un levier (37) sur lequel bute la butée (7).

14. Dispositif de freinage selon la revendication 2, caractérisé en ce que les bras (10) du support (8) en forme de U sont reliés par une traverse sur laquelle la butée (7) arrive au milieu.
